# EUROPÄISCHE PATENTSCHRIFT

(11) **EP 1 724 068 B1**
(45) Veröffentlichungstag und Bekanntmachung des Hinweises auf die Patenterteilung: **09.04.2008**
(21) Anmeldenummer: 05010813.3
(22) Anmeldetag: 19.05.2005
(51) Int. Cl.: B25D 17/00, B25B 23/14, B25B 23/00

(54) **Bohrwerkzeuggerät**
Drilling tool
Outil de perçage

(43) Veröffentlichungstag der Anmeldung: 22.11.2006
(73) Patentinhaber: Metabowerke GmbH, 72622 Nürtingen (DE)
(72) Erfinder: Maurer, Gerhard, 73249 Wernau (DE)
(74) Vertreter: Friz, Oliver

(56) Entgegenhaltungen:
- EP-A- 1 236 538
- DE-A1- 3 430 530
- DE-A1- 19 829 960
- DE-C1- 10 131 220
- US-A1- 2002 140 185

## Beschreibung

Die Erfindung betrifft ein werkzeuglos an einer Antriebsspindel montierbares und abnehmbares Werkzeugfutter, sowie ein Bohrwerkzeuggerät, insbesondere Bohrhammer, mit einem werkzeuglos an einer Antriebsspindel montierbaren und abnehmbaren Werkzeugfutter (Schnellwechselfutter) mit einem manuell bedienbaren Verriegelungs- und Freigabemechanismus für das Werkzeugfutter, und mit einer in das Werkzeugfutter integrierten Kupplungseinrichtung, zur Herbeiführung einer Drehkopplung zwischen der Antriebsspindel und dem Werkzeugfutter. Ein Bohrwerkzeuggerät mit den Merkmalen des Oberbegriffs des Anspruchs 1 und ein Werkzeugfutter mit den Merkmalen des Oberbegriffs des Anspruchs 21 sind aus EP 1236538 bekannt.

Ein Bohrwerkzeuggerät der vorstehend genannten Art ist beispielsweise durch den Bohrhammer der Anmelderin des Handelsnamens UHE bekanntgeworden und im Hauptkatalog 2005/2006 vorbeschrieben.

Überlastkupplungen bei Elektrohandwerkzeuggeräten sind beispielsweise durch DE 101 31 220 Cl bekanntgeworden.

Der vorliegenden Erfindung liegt die Aufgabe zugrunde, Bohrwerkzeuggeräte, insbesondere Bohrhammer, im Hinblick auf eine weitergehende Funktionalität zu verbessern.

Diese Aufgabe wird bei einem Bohrwerkzeuggerät der genannten Art erfindungsgemäß dadurch gelöst, dass die Kupplungseinrichtung als Überlastkupplung ausgebildet ist und das Drehmoment, bei dem die Kupplungseinrichtung entkoppelt, über eine Drehmomenteinstelleinrichtung vorgebbar ist.

Gerade bei Bohrhämmern erweist es sich als vorteilhaft, wenn Schnellwechselfutter eingesetzt werden können, um beispielsweise ein Hammerfutter für einen Hammer- oder Bohrhammerbetrieb vorhalten und benutzen zu können oder wahlweise ein reines Bohrfutter für einen Bohrbetrieb oder in Verbindung mit Bits für einen Schraubbetrieb auswählen zu können. Die Integration einer Überlastkupplung mit einstellbarem Drehmoment in ein Schnellwechselfutter erhöht die Funktionalität des Werkzeuggeräts und erweist sich insofern als vorteilhaft.

In Weiterbildung der Erfindung wird vorgeschlagen, dass die Drehmomenteinstelleinrichtung von Komponenten des Verriegelungs- und Freigabemechanismus für das Werkzeugfutter gebildet ist. Auf diese Weise kann die Anzahl der Komponenten, die einerseits für die Verwirklichung eines Verriegelungs- und Freigabemechanismus und andererseits für die Ausbildung einer drehmomenteinstellbaren Kupplungseinrichtung verwendet werden müssen, reduziert werden.

Es erweist sich als vorteilhaft, wenn der Verriegelungs- und Freigabemechanismus ein manuelles Betätigungsmittel umfasst, das insbesondere hülsenförmig ausgebildet sein kann, welches zugleich das Stellorgan für die Drehmomenteinstelleinrichtung bildet.

Das manuelle Betätigungsmittel ist vorzugsweise in Richtung einer Werkzeuglängsachse verstellbar. Hierfür könnte ausschließlich eine Längsverschiebbarkeit für das Betätigungsmittel vorgesehen sein; indessen wird vorgeschlagen, dass das manuelle Betätigungsmittel um die Werkzeuglängsachse drehbar und dabei in Richtung der Werkzeuglängsachse verlagerbar ist.

In Weiterbildung dieses Gedankens erweist es sich als vorteilhaft, wenn das Betätigungsmittel über ein Gewinde auf einem radial inneren hülsenförmigen Abschnitt des Werkzeugfutters sitzt, welches die Antriebsspindel umgreift. Durch diese Ausbildung ist das Betätigungsmittel einerseits drehbar geführt, und es ist andererseits eine entsprechend der Umdrehung gezielte axiale Verlagerbarkeit erreicht.

Des Weiteren erweist es sich als vorteilhaft, wenn der Verriegelungs- und Freigabemechanismus radial verlagerbare Rastkörper, insbesondere Kugeln oder Rollen aufweist, welche das Werkzeugfutter axial mit der Antriebsspindel verbinden. Hierfür werden die Rastkörper in Ausnehmungen in der Antriebsspindel gedrückt, so dass auf diese Weise eine axiale Kopplung erreicht wird und das Werkzeugfutter fest auf der Antriebswelle sitzt.

Der vorerwähnte hülsenförmige Abschnitt oder auch andere Komponenten des Verriegelungs- und Freigabemechanismus sind dabei so ausgebildet, dass die Rastkörper zwar radial verlagerbar, jedoch nach radial innen unverlierbar im Werkzeugfutter gehalten sind.

Es erweist sich des Weiteren als vorteilhaft, wenn die Rastkörper nicht nur zur Ausbildung einer axialen Kopplung zwischen Werkzeugfutter und Antriebsspindel dienen, sondern, dass sie zugleich eine Drehkopplung zwischen Antriebsspindel und Werkzeugfutter bewirken, um beispielsweise einen Schlagbohrbetrieb oder einen Bohrhammerbetrieb oder auch einen reinen Bohrbetrieb ausführen zu können.

Hierfür wirken die vorzugsweise vorgesehen Rastkörper insbesondere an der Antriebsspindel vorgesehenen Drehmitnahmemitteln zusammen. Hierbei kann es sich um Vertiefungen oder Erhöhungen handeln, die eine Drehmitnahme in Umfangsrichtung bewirken.

Es erweist sich des Weiteren als vorteilhaft, dass die Kraft, mit der die Rastkörper gegen die Antriebsspindel bzw. gegen die Drehmitnahmemittel gedrückt werden, durch das vorausgehend erwähnte Betätigungsmittel des Verriegelungs- und Freigabemechanismus für das Werkzeugfutter einstellbar ist.

In Weiterbildung der Erfindung wird vorgeschlagen, das Bohrwerkzeuggerät so auszubilden, dass beim Montieren des Werkzeugfutters an der Antriebsspindel in einer ersten Phase der Betätigung eine axiale Kopplung zwischen Werkzeugfutter und Antriebsspindel und in einer daran anschließenden weitergehenden zweiten Phase der Betätigung eine Veränderung des Drehmoments der Überlastkupplung bewirkt wird.

Hierfür erweist es sich als vorteilhaft, wenn der Verriegelungs- und Freigabemechanismus einen Verdrängerkörper aufweist, der die Rastkörper gegen die Antriebsspindel drückt. Zum Lösen des Werkzeugfutters wird das Betätigungsmittel dann derart verlagert, dass der Verdrängerkörper aus seiner die Rastkörper gegen die Antriebsspindel drückenden Position gebracht wird oder seinerseits durch eine Verlagerung der Verdrängerkörper infolge einer axialen Bewegung des Futterkörpers nun selbst in Lösestellung verdrängt wird.

Vorteilhafterweise umfasst der Verriegelungs- und Freigabemechanismus ein Federmittel, das auf den Verdrängerkörper einwirkt.

Um eine axiale Kraftbeaufschlagung in eine radiale Verdrängung zu übertragen, erweist es sich als vorteilhaft, wenn der Verdrängerkörper eine zur Werkzeuglängsachse geneigte Fläche aufweist. Er kann dann in vorteilhafter Weise in Richtung der Werkzeuglängsachse verstellbar vorgesehen werden und dabei auf den Rastkörper einwirken.

Es erweist sich auch als vorteilhaft, dass der Spannungszustand und damit die Federkraft des Federmittels über das Betätigungsmittel einstellbar ist.

Die Erfindung betrifft außerdem ein Werkzeugfutter nach Anspruch 21.

Weitere Merkmale, Einzelheiten und Vorteile der Erfindung ergeben sich aus den beigefügten Patentansprüchen und aus der zeichnerischen Darstellung und nachfolgenden Beschreibung einer bevorzugten Ausführungsform des erfindungsgemäßen Bohrwerkzeuggeräts.

In der Zeichnung zeigt:
- Figur 1: eine schematische teilweise Ansicht eines Bohrwerkzeuggeräts im Bereich des Werkzeugfutters;
- Figur 2: eine schematische Schnittansicht des Bohrwerkzeuggeräts nach Figur 1 und
- Figur 3: eine schematische Seitenansicht des Bohrwerkzeuggeräts nach Figur 1 zur Verdeutlichung verschiedener Drehstellungen eines Betätigungselements, welche ein Maß für die Drehmomenteinstellung anzeigen sollen.

Die Figuren zeigen ein nur angedeutetes Bohrwerkzeuggerät 2, insbesondere einen Bohrhammer, mit einem Werkzeugfutter 4, welches werkzeuglos (Schnellwechselfutter) an einer Antriebsspindel 6 des Bohrwerkzeuggeräts 2 lösbar befestigbar ist.

Das Werkzeugfutter umfasst einen hülsenförmigen radial inneren Abschnitt 8, der auf die Antriebsspindel 6 aufschiebbar ist. Der Abschnitt 8 geht in axialer Richtung über in einen vorderen Aufnahmeabschnitt 10 für das nicht dargestellte Werkzeug.

In dem hülsenförmigen Abschnitt 8 sind Öffnungen 12 vorgesehen, die einen teilweisen Durchtritt von kugelförmigen Rastkörpern 14 nach radial innen erlauben, diese Rastkörper 14 jedoch in radialer Richtung unverlierbar halten. Außerhalb des hülsenförmigen Abschnitts 8 ist ein ebenfalls hülsenförmiges Betätigungsmittel 16 vorgesehen, das in Richtung einer Werkzeuglängsachse 18 längsverschieblich angeordnet ist, und zwar dadurch, dass es über einen koaxial zur Werkzeuglängsachse 18 verlaufenden Gewindeabschnitt 20 mit dem hülsenförmigen Abschnitt 8 in Drehverbindung steht. Zwischen dem hülsenförmigen Betätigungsmittel 16 und dem inneren hülsenförmigen Abschnitt 8 ist ein Federmittel 22 in Form einer Blattfeder 24 vorgesehen. Das Federmittel 22 ist bei axialer Verlagerung des Betätigungsmittels 16 durch eine axiale Anschlagsfläche 26 des Betätigungsmittels 16 spannbar. Die Feder drückt mit ihrem der Anschlagsfläche 26 axial gegenüberliegenden Ende gegen einen Verdrängerkörper 28, der mit einer schrägen Verdrängerfläche 30 auf den Rastkörper 14 einwirkt und diesen nach radial innen zu verdrängen sucht. Die axiale Verlagerung des Betätigungsmittels 16 wird, wie bereits erwähnt, durch Drehen des Betätigungsmittels 16 um die Werkzeuglängsachse 18 durch die Gewindeverbindung erreicht. Wenn das Betätigungsmittel 16 in Richtung auf einen Hals 32 des Bohrwerkzeuggeräts 2 bewegt wird, so wird das Federmittel 22 gespannt und damit der Druck auf den Verdrängerkörper 28 erhöht, der seinerseits mit erhöhtem Druck den Rastkörper 14 gegen eine nutförmige Ausnehmung 34 der Antriebsspindel 6 zwingt. Die vorerwähnten Komponenten bilden dabei einen Verriegelungs- und Freigabemechanismus 36. Durch Eingriff des oder der Rastkörper 14 in die Nut 34 an der Außenseite der Antriebsspindel 6 wird ein axialer Formschluss zwischen Werkzeugfutter 4 und Antriebsspindel 6 erreicht. Zugleich bilden diese Komponenten aber auch eine Kupplungseinrichtung 37 mit Drehmomenteinstelleinrichtung 38, wobei das hülsenförmige Betätigungsmittel 16 ein Stellorgan 40 der Drehmomenteinstelleinrichtung 38 bildet. Je weiter das Stellorgan 40 durch Drehen um die Werkzeuglängsachse 18 in Richtung auf den Hals 32 des Bohrwerkzeuggeräts 2 verlagert ist, desto stärker ist das Drehmoment, welches von der Antriebsspindel 6 auf den jeweiligen Rastkörper 14 aufgebracht werden muss, um diesen über noch nicht erwähnte Erhebungen 42 in der Nut 34 gegen die Kraft des Federmittels 22 und unter axialer Verlagerung des Verdrängerkörpers 28 nach radial außen drücken zu können, so dass die Antriebsspindel 6 quasi unter den Rastkörpern 14 hindurchrutscht (Rutschkupplung). Dieses Hindurchrutschen führt jedoch lediglich zu einer Überwindung der Drehkopplung zwischen Werkzeugfutter 4 und Antriebsspindel 6, nicht jedoch zu einer Aufhebung der axialen Kopplung zwischen Werkzeugfutter 4 und Antriebsspindel 6.

Aus der Darstellung der Figur 3 sind verschiedene Drehstellungen 44 ersichtlich, welche ein Maß für die Drehmomenteinstellung anzeigen sollen.

Zum Lösen des Werkzeugfutters 4 greift ein Benutzer einen vorderen Abschnitt 46 und dreht demgegenüber das hülsenförmige Betätigungsmittel 16 in Löserichtung bis die Rastkörper 14 in radialer Richtung aus der Nut 34 an der Außenseite der Antriebsspindel 6 freikommen können. Dann kann das Werkzeugfutter 4 in Werkzeuglängsrichtung 18 abgenommen werden. Der Montagevorgang erfolgt in umgekehrter Richtung, wobei nach Herstellen eines axialen Formschlusses zwischen Antriebsspindel 6 und Werkzeugfutter 4 (erste Phase der Betätigung) das hülsenförmige Betätigungsmittel 16 weiter gedreht wird in Positionen 44 (zweite Phase der Betätigung), was dann einhergeht mit einer Drehmomenteinstellung der vorstehend beschriebenen Weise.

## Patentansprüche

1. Bohrwerkzeuggerät (2), insbesondere Bohrhammer, mit einem werkzeuglos an einer Antriebsspindel (6) montierbaren und abnehmbaren Werkzeugfutter (4) mit einem manuell bedienbaren Verriegelungs- und Freigabemechanismus (36) für das Werkzeugfutter, und mit einer in das Werkzeugfutter integrierten Kupplungseinrichtung (37), zur Herbeiführung einer Drehkopplung zwischen der Antriebsspindel (6) und dem Werkzeugfutter (4),
**dadurch gekennzeichnet, dass** die Kupplungseinrichtung (37) als Überlastkupplung ausgebildet ist und das Drehmoment, bei dem die Kupplungseinrichtung (37) entkoppelt, über eine Drehmomenteinstelleinrichtung (38) vorgebbar ist.

2. Bohrwerkzeuggerät nach Anspruch 1, **dadurch gekennzeichnet, dass** die Drehmomenteinstelleinrichtung (38) von Komponenten des Verriegelungs- und Freigabemechanismus (36) gebildet ist.

3. Bohrwerkzeuggerät nach Anspruch 1 oder 2, **dadurch gekennzeichnet, dass** der Verriegelungs- und Freigabemechanismus (36) ein manuelles Betätigungsmittel (16) umfasst, welches zugleich das Stellorgan (40) für die Drehmomenteinstelleinrichtung (38) bildet.

4. Bohrwerkzeuggerät nach Anspruch 3, **dadurch gekennzeichnet, dass** das manuelle Betätigungsmittel (16) hülsenförmig ist.

5. Bohrwerkzeuggerät nach Anspruch 3 oder 4, **dadurch gekennzeichnet, dass** das manuelle Betätigungsmittel (16) in Richtung einer Werkzeuglängsachse (18) verstellbar ist.

6. Bohrwerkzeuggerät nach Anspruch 5, **dadurch gekennzeichnet, dass** das manuelle Betätigungsmittel (16) um die Werkzeuglängsachse (18) drehbar und dabei in Richtung der Werkzeuglängsachse (18) verstellbar ist.

7. Bohrwerkzeuggerät nach Anspruch 6, **dadurch gekennzeichnet, dass** das Betätigungsmittel (16) über ein Gewinde (20) auf einem radial inneren hülsenförmigen Abschnitt (8) des Werkzeugfutters (4) sitzt, welches die Antriebsspindel (6) umgreift.

8. Bohrwerkzeuggerät nach einem oder mehreren der vorstehenden Ansprüche, **dadurch gekennzeichnet, dass** der Verriegelungs- und Freigabemechanismus (36) radial verlagerbare Rastkörper (14), insbesondere Kugeln oder Rollen, aufweist, welche das Werkzeugfutter (4) axial mit der Antriebsspindel (6) verbinden.

9. Bohrwerkzeuggerät nach einem oder mehreren der vorstehenden Ansprüche, **dadurch gekennzeichnet, dass** ein hülsenförmiger Abschnitt (8) die Rastkörper (14) zwar radial verlagerbar, jedoch nach radial innen unverlierbar im Werkzeugfutter (4) hält.

10. Bohrwerkzeuggerät nach Anspruch 8 oder 9, **dadurch gekennzeichnet, dass** die Rastkörper (14), welche das Werkzeugfutter (4) axial mit der Antriebsspindel (6) verbinden, zugleich eine Drehkopplung zwischen Antriebsspindel (6) und Werkzeugfutter (4) bewirken.

11. Bohrwerkzeuggerät nach einem oder mehreren der vorstehenden Ansprüche, **dadurch gekennzeichnet, dass** an der Antriebsspindel (6) Drehmitnahmemittel (42) vorgesehen sind.

12. Bohrwerkzeuggerät nach einem oder mehreren der vorstehenden Ansprüche, **dadurch gekennzeichnet, dass** die Kraft, mit der die Rastkörper (14) gegen die Antriebsspindel (6) gedrückt werden, durch das Betätigungsmittel (16) einstellbar ist.

13. Bohrwerkzeuggerät nach einem oder mehreren der vorstehenden Ansprüche, **dadurch gekennzeichnet, dass** beim Montieren des Werkzeugfutters (4) an der Antriebsspindel (6) in einer ersten Phase der Betätigung eine axiale Kopplung zwischen Werkzeugfutter (4) und Antriebsspindel (6) und in einer daran anschließenden weitergehenden zweiten Phase der Betätigung eine Veränderung des Drehmoments der Überlastkupplung bewirkt wird.

14. Bohrwerkzeuggerät nach einem oder mehreren der vorstehenden Ansprüche, **dadurch gekennzeichnet, dass** der Verriegelungs- und Freigabemechanismus (36) einen Verdrängerkörper (28) aufweist, der die Rastkörper (14) gegen die Antriebspindel (6) drückt.

15. Bohrwerkzeuggerät nach Anspruch 14, **dadurch gekennzeichnet, dass** der Verriegelungs- und Freigabemechanismus (36) ein Federmittel (22) umfasst, das auf den Verdrängerkörper (28) einwirkt.

16. Bohrwerkzeuggerät nach Anspruch 14 oder 15, **dadurch gekennzeichnet, dass** der Verdrängerkörper (28) eine zur Werkzeuglängsachse geneigte Fläche aufweist.

17. Bohrwerkzeuggerät nach Anspruch 14, 15 oder 16, **dadurch gekennzeichnet, dass** der Verdrängerkörper (28) ringförmig ausgebildet ist.

18. Bohrwerkzeuggerät nach einem der Ansprüche 14 - 17, **dadurch gekennzeichnet, dass** der Verdrängerkörper (28) in Richtung der Werkzeuglängsachse (18) verstellbar ist.

19. Bohrwerkzeuggerät nach einem der Ansprüche 15-18, , **dadurch gekennzeichnet, dass** das Federmittel (22) eine Druckfeder, insbesondere eine Blattfeder (24), oder eine Drehfeder ist.

20. Bohrwerkzeuggerät nach einem der Ansprüche 15-19 **dadurch gekennzeichnet, dass** der Spannungszustand und damit die Federkraft des Federmittels (22) über das Betätigungsmittel (16) einstellbar ist.

21. Werkzeuglos an einer Antriebsspindel (6) eines Bohrwerkzeuggeräts montierbares und abnehmbares Werkzeugfutter (4) für ein Bohrwerkzeuggerät, mit einem manuell bedienbaren Verriegelungs- und Freigabemechanismus (36), und mit einer in das Werkzeugfutter integrierten Kupplungseinrichtung (), zur Herbeiführung einer Drehkopplung zwischen der Antriebsspindel (6) und dem Werkzeugfutter (4),
**dadurch gekennzeichnet, dass** die Kupplungseinrichtung (37) als Überlastkupplung ausgebildet ist und das Drehmoment, bei dem die Kupplungseinrichtung (37) entkoppelt, über eine Drehmomenteinstelleinrichtung (38) vorgebbar ist.

## Claims

1. Drilling tool (2), in particular a hammer drill, comprising a chuck (4) which, without tools, can be mounted on and removed from a drive shaft (6), a manually operable locking and release mechanism (36) for the chuck, and a coupling device (37) integrated into the chuck, in order to create a rotating joint between the drive shaft (6) and the chuck (4), **characterised in that** the coupling device (37) is formed as an overload clutch, and the torque at which the coupling device (37) uncouples can be specified by means of a torque adjuster (38).

2. Drilling tool according to claim 1, **characterised in that** the torque adjuster (38) is formed from components of the locking and release mechanism (36).

3. Drilling tool according to either claim 1 or claim 2, **characterised in that** the locking and release device (36) comprises a manual actuation means (16) which also forms the control unit (40) for the torque adjuster (38).

4. Drilling tool according to claim 3, **characterised in that** the manual actuation means (16) has the shape of a sleeve.

5. Drilling tool according to either claim 3 or claim 4, **characterised in that** the manual actuation means (16) can be adjusted in the direction of a longitudinal axis (18) of the tool.

6. Drilling tool according to claim 5, **characterised in that** the manual actuation means (16) can be turned about the longitudinal axis (18) of the tool and can thus be adjusted in the direction of said longitudinal axis (18).

7. Drilling tool according to claim 6, **characterised in that** the actuation means (16) sits, via a thread (20), on a radially inner sleeve-shaped portion (8) of the chuck (4), which surrounds the drive shaft (6).

8. Drilling tool according to one or more of the preceding claims, **characterised in that** the locking and release mechanism (36) has radially displaceable latching members (14), in particular balls or rollers, which axially connect the chuck (4) to the drive shaft (6).

9. Drilling tool according to one or more of the preceding claims, **characterised in that** a sleeve-shaped portion (8) holds the latching members (14), in a radially displaceable but radially inwardly captive manner, in the chuck (4).

10. Drilling tool according to either claim 8 or claim 9, **characterised in that** the latching members (14) which connect the chuck (4) axially to the drive shaft (6) also create a rotating joint between drive shaft (6) and chuck (4).

11. Drilling tool according to one or more of the preceding claims, **characterised in that** rotational entrainers (42) are provided on the drive shaft (6).

12. Drilling tool according to one or more of the preceding claims, **characterised in that** the force with which the latching members (14) are pressed against the drive shaft (6) can be adjusted via the actuation means (16).

13. Drilling tool according to one or more of the preceding claims, **characterised in that** when the chuck (4) is mounted on the drive shaft (6), an axial coupling between chuck (4) and drive shaft (6) is created in a first actuation phase, and a change in the torque of the overload clutch is brought about in a subsequently proceeding second actuation phase.

14. Drilling tool according to one or more of the preceding claims, **characterised in that** the locking and release mechanism (36) has a displacer member (28) which presses the latching member (14) against the drive shaft (16).

15. Drilling tool according to claim 14, **characterised in that** the locking and release mechanism (36) comprises a resilient means (22) which acts on the displacer member (28).

16. Drilling tool according to either claim 14 or claim 15, **characterised in that** the displacer member (28) has a surface which is inclined to the longitudinal axis of the tool.

17. Drilling tool according to claim 14, 15, or 16, **characterised in that** the displacer member (28) is formed in the shape of a ring.

18. Drilling tool according to any one of claims 14-17, **characterised in that** the displacer member (28) can be adjusted in the direction of the longitudinal axis (18) of the tool.

19. Drilling tool according to any one of claims 15-18, **characterised in that** the resilient means (22) is a compression spring, in particular a plate spring (24), or a torsion spring.

20. Drilling tool according to any one of claims 15-19, **characterised in that** the state of the stresses, and thus the resilient force, of the resilient means (22) can be adjusted via the actuation means (16).

21. Chuck (4) for a drilling tool, which chuck, without tools, can be mounted on and removed from a drive shaft (6) of a drilling tool, comprising a manually operable locking and release mechanism (36), and a coupling device ( ) integrated into the chuck, in order to create a rotating joint between the drive shaft (6) and the chuck (4), **characterised in that** the coupling device (37) is formed as an overload clutch, and the torque at which the coupling device (37) uncouples can be specified by means of a torque adjuster (38).

## Revendications

1. Appareil-outil de forage (2), en particulier marteau foreur, comprenant un mandrin de serrage (4) pouvant être monté et enlevé sans outil sur une broche d'entraînement (6) avec un mécanisme de verrouillage et de libération (36) actionnable manuellement pour le mandrin de serrage, et un dispositif d'accouplement (37) intégré dans le mandrin de serrage, pour effectuer un accouplement rotatif entre la broche d'entraînement (6) et le mandrin de serrage (4),
**caractérisé en ce que** le dispositif d'accouplement (37) est conçu comme un accouplement à surcharge et le couple, avec lequel le dispositif d'accouplement (37) se désengage, peut être prédéfini par un dispositif de réglage de couple (38).

2. Appareil-outil de forage selon la revendication 1, **caractérisé en ce que** le dispositif de réglage de couple (38) est formé par des composants du mécanisme de verrouillage et de libération (36).

3. Appareil-outil de forage selon la revendication 1 ou 2, **caractérisé en ce que** le mécanisme de verrouillage et de libération (36) comprend un moyen d'actionnement (16) manuel, qui forme en même temps l'organe de positionnement (40) pour le dispositif de réglage de couple (38).

4. Appareil-outil de forage selon la revendication 3, **caractérisé en ce que** le moyen d'actionnement (16) est en forme de manchon.

5. Appareil-outil de forage selon la revendication 3 ou 4, **caractérisé en ce que** le moyen d'actionnement (16) manuel est déplaçable en direction d'un axe longitudinal d'outil (18) .

6. Appareil-outil de forage selon la revendication 5, **caractérisé en ce que** le moyen d'actionnement (16) manuel peut tourner autour de l'axe longitudinal de l'outil (18) et peut être déplacé en direction de l'axe longitudinal de l'outil (18).

7. Appareil-outil de forage selon la revendication 6, **caractérisé en ce que** le moyen d'actionnement (16) est disposé au moyen d'un filetage (20) sur une partie (8) en forme de manchon et radialement intérieur du mandrin de serrage (4), lequel entoure la broche d'entraînement (6).

8. Appareil-outil de forage selon l'une quelconque ou plusieurs des revendications précédentes, **caractérisé en ce que** le mécanisme de verrouillage et de libération (36) présente des corps d'encliquetage (14) déplaçables radialement, en particulier des billes ou des galets, lesquels relient le mandrin de serrage (4) axialement à la broche d'entraînement (6).

9. Appareil-outil de forage selon l'une quelconque ou plusieurs des revendications précédentes, **caractérisé en qu'**une partie (8) en forme de manchon maintient les corps d'encliquetage (14) certes déplaçables radialement, mais radialement vers l'intérieur de façon invariable dans le mandrin de serrage (4).

10. Appareil-outil de forage selon la revendication 8 ou 9, **caractérisé en ce que** les corps d'encliquetage (14), qui relient le mandrin de serrage (4) axialement à la broche d'entraînement (6), entraînent en même temps un accouplement de rotation entre la broche d'entraînement (6) et le mandrin de serrage (4).

11. Appareil-outil de forage selon l'une quelconque ou plusieurs des revendications précédentes, **caractérisé en ce que** des moyens d'entraînement de rotation (42) sont prévus sur la broche d'entraînement (6).

12. Appareil-outil de forage selon l'une quelconque ou plusieurs des revendications précédentes, **caractérisé en ce que** la force, avec laquelle les corps d'encliquetage (14) sont appuyés contre la broche d'entraînement (6), peut être réglée par le moyen d'actionnement (16).

13. Appareil-outil de forage selon l'une quelconque ou plusieurs des revendications précédentes, **caractérisé en ce que**, lors du montage du mandrin de serrage (4) sur la broche d'entraînement (6), on obtient dans une première phase de l'actionnement un couplage axial entre le mandrin de serrage (4) et la broche d'entraînement (6) et dans une seconde phase ultérieure faisant suite de la première de l'actionnement une variation du couple de l'accouplement à surcharge.

14. Appareil-outil de forage selon l'une quelconque ou plusieurs des revendications précédentes, **caractérisé en ce que** le mécanisme de verrouillage et de libération (36) présente un corps refouleur (28) qui appuie les corps d'encliquetage (14) contre la broche d'entraînement (6).

15. Appareil-outil de forage selon la revendication 14, **caractérisé en ce que** le mécanisme de verrouillage et de libération (36) comprend un moyen de ressort (22) qui agit sur le corps refouleur (28).

16. Appareil-outil de forage selon la revendication 14 ou 15, **caractérisé en ce que** le corps refouleur (28) présente une surface inclinée par rapport à l'axe longitudinal d'outil.

17. Appareil-outil de forage selon la revendication 14, 15 ou 16, **caractérisé en ce que** le corps refouleur (28) est conçu avec une forme annulaire.

18. Appareil-outil de forage selon l'une quelconque des revendications 14 à 17, **caractérisé en ce que** le corps refouleur (28) peut être déplacé en direction de l'axe longitudinal d'outil (18).

19. Appareil-outil de forage selon l'une quelconque des revendications 15 à 18, **caractérisé en ce que** le moyen à ressort (22) est un ressort de pression, en particulier un ressort à lame (24), ou un ressort rotatif.

20. Appareil-outil de forage selon l'une quelconque des revendications 15 à 19, **caractérisé en ce que** l'état de tension et donc la force de ressort du moyen à ressort (22) sont réglables par le biais du moyen d'actionnement (16).

21. Mandrin de serrage (4) pouvant être monté et enlevé sans outil sur une broche d'entraînement (6) d'un appareil-outil de forage pour un appareil-outil de forage, comprenant un mécanisme de verrouillage et de libération (36) actionnable manuellement, et un dispositif d'accouplement (17) intégré dans le mandrin de serrage, pour réaliser un accouplement rotatif entre la broche d'entraînement (6) et le mandrin de serrage (4),
**caractérisé en ce que** le dispositif d'accouplement (37) est conçu comme un accouplement à surcharge et le couple, avec lequel le dispositif d'accouplement (37) est désengagé, peut être prédéfini par un dispositif de réglage de couple (38).
